# EUROPÄISCHE PATENTSCHRIFT

(11) **EP 2 905 373 B1**
(45) Veröffentlichungstag und Bekanntmachung des Hinweises auf die Patenterteilung: **10.10.2018**
(21) Anmeldenummer: 15152060.8
(22) Anmeldetag: 22.01.2015
(51) Int. Cl.: D06F 75/12, D06F 75/26, D06F 81/08

(54) **Bügelgerät mit einem Dampferzeuger**
Ironing device comprising a steam generator
Appareil de repassage doté d'un générateur de vapeur

(30) Priorität: 23.01.2014 DE 102014100756
(43) Veröffentlichungstag der Anmeldung: 12.08.2015
(73) Patentinhaber: Miele & Cie. KG, 33332 Gütersloh (DE)
(72) Erfinder: Bartsch, Michael, 31157 Sarstedt (DE); Kaiser, Philipp, 30171 Hannover (DE); Splisteser, Uli, 30655 Hannover (DE)

(56) Entgegenhaltungen:
- EP-A1- 2 527 733
- DE-A1-102009 055 163
- DE-U1- 7 900 888
- US-A1- 2007 175 072

## Beschreibung

Die Erfindung betrifft ein Bügelgerät, umfassend
- einen Dampferzeuger, umfassend einen Wassertank, einen Boiler zur Aufnahme von Wasser und einem Heizkörper zum Verdampfen des im Boiler aufgenommenen Wassers, wobei der Boiler ein Ventil als Dampfausgang zum Anschluss einer Dampfleitung zur Zuführung des Dampfes zu einem an die Leitung angeschlossenem Handgerät umfasst,
- ein Handgerät, mit
- einer Bügelsohle,
- einem Heizkörper zum Erhitzen der Bügelsohle,
- einem Handgriff und einem Eingabemittel zum Aktivieren und Deaktivieren des Ventils zur Dampfausgabe aus dem Boiler.

Derartige Bügelgeräte haben gegenüber normalen Dampfbügeleisen (wie beispielsweise aus der US 2007/0175072 A1 bekannt) den Vorteil, dass eine große Dampfmenge dem Bügelgut zugeführt werden kann, unabhängig von Größe und dem Volumen des Handgerätes. Somit kann das Handgerät klein und handlich ausgeführt werden, da der Dampf aus einem vom Handgerät entfernten Dampferzeuger dem Handgerät zugeführt wird.

Aus der EP 1 960 587 A1 sowie der EP 2 527 733 A1 ist ein derartiges Bügelgerät bekannt, das einen Dampferzeuger, umfassend einen Wassertank, einen Boiler zur Aufnahme von Wasser und einem Heizkörper zum Verdampfen des im Boiler befindlichen Wassers, wobei der Boiler ein Ventil als Dampfausgang zum Anschluss einer Dampfleitung zur Zuführung des Dampfes zu einem an die Leitung angeschlossenem Handgerät umfasst. Hierbei umfasst das Handgerät ein Eingabemittel zur Steuerung der Dampfzufuhr, mit dem das Ventil am Ausgang des Boilers aktiviert und deaktiviert werden kann.

Es hat sich jedoch herausgestellt, dass Situationen vorkommen, bei denen Wassertröpfchen aus dem Handgerät zum Bügelgut gelangen, was zu Verfärbungen oder ungleichmäßigen Bügelergebnissen führen kann. Dabei kann in den Leitungen anfallendes Kondensat aus der Sohle herausgefördert werden, wenn der Dampf mit zu viel Druck nach einer längeren Betriebspause aktiviert wird. Ferner kann es vorkommen, dass die Bügelsohle zu kalt ist, um mit dem Dampf mitgeführte Wassertropfen verdampfen zu lassen.

Aus der EP 1 852 544 A2 ist ein Dampfbügeleisen bekannt, das innerhalb der Sohle zwei jeweils unabhängig voneinander beheizte Kammern umfasst, wobei eine der Kammern nur zur Dampferzeugung dient und keine Wärme zur Sohle überträgt. Damit kann eine gute Dampfqualität bereitgestellt werden, wobei dieser Aufbau recht aufwändig ist, da erstens eine separate Kammer bereitgestellt werden muss und ferner die Dampfkammer gegenüber der Sohle thermisch entkoppelt oder gedämmt sein muss. Die hier gezeigte Ausführung ist jedoch ausschließlich für die Zuführung von Wasser zum Innenraum der Sohle bzw. zur zusätzlichen Kammer gedacht, wobei auch hier nicht sichergestellt ist, dass keine Wassertropfen bei ungünstigen Bedingungen auf das Bügelgut ausgegeben werden.
Der Erfindung liegt somit die Aufgabe zu Grunde, ein Bügelgerät mit einem Dampferzeuger hinsichtlich der Dampferzeugung bzw. Dampfzufuhr zu verbessern und Verunreinigungen oder ungleichmäßige Glättungsergebnisse zu vermeiden.
Zumindest diese Aufgabe wird durch ein Bügelgerät mit den Merkmalen des unabhängigen Anspruchs 1 gelöst. Vorteilhafte Ausgestaltungen und Weiterbildungen der Erfindung ergeben sich aus den nachfolgenden abhängigen Ansprüchen.
Die mit der Erfindung erreichbaren Vorteile bestehen darin, dass auf extrem einfache Weise der dem Bügelgut zugeführte Dampf hinsichtlich seiner Qualität erheblich verbessert wird. Durch die Vermeidung von sogenanntem Spucken, bei dem aufgrund von Druckspitzen Kondensat, welches an den Innenwänden der Leitungen anhaften kann, oder Kalkablagerungen aus dem Inneren der Leitungen oder des Boilers mitgerissen werden, wird eine unerwünschte Fleckenbildung auf dem Bügelgut vermieden. Ferner wird ein gleichmäßiges Bedampfungsergebnis bzw. Glättungsergebnis erreicht. Ferner wird der Benutzer nicht mit explosionsartigen Geräuschen, wie sie beim Abbau von Druckspitzen vorkommen, belastet, sodass er nicht erschrickt und dadurch der Schreckwirkung folgende Fehlhandlungen, wie Handgerät fallenlassen, vermieden werden. Ferner ist sichergestellt, dass der Dampf dem Bügelgut nur dann zugeführt wird, wenn alle anderen wesentlichen Bedingungen, zumindest die richtige für Dampf geeignete Temperatur der Sohle, erfüllt sind. Hierzu umfasst das Handgerät ferner einen Temperatursensor, um die Temperatur der Sohle zu erfassen und über eine Signalverbindung zur Steuereinrichtung zu übermitteln, wobei die Steuereinrichtung dazu eingerichtet oder programmiert ist, das Ventil in Abhängigkeit des Eingabemittels und der durch den Temperatursensor erfassten Temperatur zu aktivieren und zu deaktivieren.

Entsprechend der Erfindung ist die Steuereinrichtung dazu ausgebildet, das Ventil bzw. die Dampfausgabe zu sperren, wenn die erfasste Temperatur der Sohle einen vorbestimmten Grenzwert unterschreitet. Diese Maßnahme ist mit dem ohnehin vorhandenen Sensor in Verbindung mit Steuereinrichtung bzw. Mikrocontroller einfach und ohne Hinzunahme weiterer Bauteile zu realisieren, wobei hierzu nur die Steuereinrichtung bzw. der Mikrocontroller entsprechend programmiert wird.

In einer zweckmäßigen Weiterbildung ist der vorbestimmte Grenzwert für die Mindesttemperatur der Bügelsohle hinsichtlich seines Vorgabewertes auf einen Wert im Bereich 95°C bis 140°C, vorzugsweise im Bereich von 95°C bis 110°C, eingestellt. Damit ist sichergestellt, dass versehentlich mitgerissene Wassertröpfchen bzw. aus den Leitungen herausgeführtes Kondensat sicher in oder an der Sohle verdampft und es nicht zur Fleckenbildung auf dem Bügelgut kommt. Das sogenannte "Spucken" wird somit sicher vermieden.

In einer weiteren, insgesamt vorteilhaften Ausführung umfasst das Bügelgerät einen am oder im Boiler angeordneten oder angebrachten Drucksensor, der mit der Steuereinrichtung signaltechnisch verbunden, wobei die Steuereinrichtung dazu ausgebildet ist, abhängig vom erfassten Druck und der Dampfanforderung das Ventil für die Ausgabe von Dampf aus dem Boiler zu aktivieren und zu deaktivieren. Mit dieser Maßnahme wird sichergestellt, dass nur dann der Dampf zur Ausgabe zum Bügelgut bereitsteht, wenn genügend bzw. der vorgesehene Druck im Boiler bereitsteht, der die Förderung mit der vorbestimmten Förderleistung sicherstellt. Ferner kann bei einem unzulässigen Überdruck die Ausgabe des Dampfes verhindert werden, da bei einer Dampfausgabe mit zu hohen Druckspitzen das sogenannte Spucken bzw. partielles explosionsartiges Verhalten an der Bügelsohle auftreten kann.

In einer vorteilhaften Weiterbildung ist die Steuereinrichtung dazu eingerichtet bzw. programmiert bei einer erfassten Überschreitung eines vorbestimmten Druckwertes das Ventil für eine vorbestimmte Dauer in einem Taktrhythmus zu aktivieren und zu deaktivieren. Dadurch wird einerseits die ausgegebene Dampfmenge auf die vorbestimmte Dampfmenge begrenzt und andererseits der Überdruck im Boiler auf den für eine kontinuierliche Dampfausgabe zulässigen Wert abgesenkt. Als zulässiger Wert für eine qualitativ hochwertige Dampferzeugung können Werte im Bereich von 2 Bar bis 4 Bar vorgesehen werden, wobei die Leitungen und die Ventile entsprechend auf diese Werte abgestimmt sind.

In einer insgesamt zweckmäßigen Ausführung der Erfindung ist die Steuereinrichtung dazu eingerichtet, den Zustand des Eingabemittels hinsichtlich des zeitlichen Verhaltens der vom Benutzer getätigten Eingabehandlungen zu überwachen und in Abhängigkeit einer erfassten Pausenzeit zwischen der letzten Dampfanforderung und der aktuellen Dampfanforderung das Ventil zu aktivierten und zu deaktivieren. Hierbei kann durch eine einfache Plausibilitätsprüfung festgestellt werden, ob ein Überdruck im Boiler herrscht und ob die Gefahr besteht, dass sich Kondensat an den Innenseiten der Leitungswände abgesetzt hat. Diese Gefahr besteht immer dann, wenn während des Bügelvorgangs längere Zeit kein Dampf aktiviert wurde. Eine genaue Drucksensierung mit der genauen Sensorik ist hierbei nicht mehr unbedingt notwendig, sodass sich die gesamte Anordnung aus Aktorik und Steuereinrichtung vereinfacht.

So ist in einer vorteilhaften Weiterbildung die Steuereinrichtung dazu eingerichtet bzw. programmiert, bei einer erfassten Überschreitung einer vorbestimmten Pausenzeit und bei einer erneuten Dampfanforderung durch eine Betätigung des Eingabemittels das Ventil für eine vorbestimmte Dauer in einem Taktrhythmus zu aktivieren und zu deaktivieren. Wie bereits oben beschrieben, herrscht im Boiler nach einer längeren Pausenzeit ein gegenüber dem Betriebsdruck erhöhter Druck, der durch die getaktete Ventilansteuerung langsam abgebaut wird, wodurch das explosionsartige Verhalten an der Bügelsohle vermieden wird.

Die Pausenzeit, ab der die Steuereinrichtung die genannten Maßnahmen durchführt, ist dabei in einer zweckmäßigen Ausführung auf einen Wert im Bereich von 2 Minuten bis 10 Minuten eingestellt.

Für die Taktung des Ventils ist dabei als vorbestimmte Dauer ein Wert im Bereich von 5 bis 20 Sekunden und als Periodendauer der Taktung ein Wert im Bereich 10 Millisekunden (ms) bis 100 Millisekunden (ms) eingestellt.

Ein Ausführungsbeispiel der Erfindung ist in den Zeichnungen rein schematisch dargestellt und wird nachfolgend näher beschrieben. Es zeigen
- Fig. 1: eine Seitenansicht einer Bügelstation in betriebsbereitem Zustand und
- Fig. 2: das Handgerät in einer Detailansicht.

Die Figur 1 zeigt eine Bügelstation 1, welche ein Bügelbrett 2 mit einem klappbaren Gestell 3 umfasst. Das Gestell 3 ist hierbei an einem als Säule ausgebildeten Standgerät 4 mit einem Dampferzeuger 6 für ein Bügeleisen 21 angeordnet. Wie ferner zu erkennen ist, ist in der Säule des Standgerätes 4 ein herausnehmbarer Wassertank 5 für den Dampferzeuger 6 angeordnet. Wie ferner aus der Figur 1 in angedeuteter Weise zu erkennen ist, ist der Wassertank 5 in eine an der Säule des Standgerätes 4 angeordneten offen zugänglichen Tasche einsetzbar, die an der Rückwand des Standgerätes 4 bzw. an einer anderen zugänglichen Gehäusewand angeordnet ist.

Innerhalb des Gerätegehäuses 4, hier ein säulenförmiges Standgerät 4, ist der Dampferzeuger 6 untergebracht. Hierbei ist unterhalb des Tanks 5 der Boiler 7 angeordnet, an den eine Dampfleitung 12a angeschlossen ist, um eine Dampfverbindung zum Bügeleisen 21 herzustellen. Das Bügeleisen 21 ist ferner mittels eines Kabels 12b zur Energieversorgung der darin enthaltenen elektrischen Komponenten, wie Heizkörper 13 (Fig. 2), mit dem Gerätegehäuse bzw. dem Standgerät 4 verbunden. Das Kabel 12b stellt ferner die Signalverbindung oder Datenverbindung zwischen den im Handgerät 21 angeordneten Komponenten, wie Sensoren 20, und Schalter 17a, 17b, 17c, 17d und der im Standgerät angeordneten Steuereinrichtung 18 bereit. Der Boiler 7 umfasst einen Heizkörper 8 zum Erhitzen und zum Verdampfen des in der Siedekammer 9 befindlichen Wassers. Der Boiler 7 umfasst ferner ein Auslassmittel 13, um Restwasser aus der Siedekammer 7 in einen wannenförmigen Auffangbehälter 16 abzulassen. Die Steuereinrichtung 18 ist dazu eingerichtet, den Heizkörper 8 und die Ventile 13, 22 des Auslassmittels und der Dampfzufuhr sowie die Wasserzufuhreinrichtung zu steuern. Der Auffangbehälter 16 kann aus dem Gehäuse 4 des Gerätes 1 herausgenommen werden, um ihn bequem zu entleeren. Das Bügelbrett 2 besitzt auf der Oberseite eine dampfdurchlässige Auflage 2a und ist im Inneren mit einem Gebläse 23 verbunden, um einen Luftstrom im Bügelbrett 2 bereitzustellen. Dabei kann das Gebläse 23 wahlweise in Blasrichtung betrieben werden, um Luft aus der Auflage 2a herausströmen zu lassen. Ferner kann das Gebläse 23 in Saugrichtung betrieben werden, um Dampf oder Luft von der Auflagefläche 2a abzusaugen. Am oder im Boiler 7 bzw. der Siedekammer ist ein Drucksensor 19 angeordnet oder angebracht, der den Druck im Boiler 7 bzw. der Siedekammer erfasst und als Signal der Steuereinrichtung 18 übermittelt bzw. mit der Steuereinrichtung 18 signaltechnisch verbunden ist. In Abhängigkeit des Druckes in der Siedekammer 7 wird das Ventil 22 gesteuert, wenn eine Dampfanforderung durch die Betätigung des Eingabemittels 17b (Fig. 2) am Handgerät 21 vorliegt. Beim Vorliegen einer Dampfanforderung und einem Druck, der einen oberen Grenzwert aufweist oder überschritten hat, wird für einen vorbestimmten Zeitraum das Ventil 22 getaktet, also zyklisch aktiviert bzw. geöffnet und wieder deaktiviert bzw. geschlossen. Als Periodendauer der Taktung ist eine Dauer im Bereich von 10 ms bis 100 ms vorgesehen, wobei für den vorbestimmten Zeitraum eine Zeit im Bereich von 5 bis 20 Sekunden vorgesehen ist.

Fig. 2 zeigt das Handgerät 21 in einer etwas genaueren Ansicht, das eine Bügeleisensohle 9 mit einem darin angebrachten Heizkörper 13, und einen Handgriff 14 zum Halten und manuellem Führen des Handgerätes 21 bzw. der Sohle 9 auf dem Bügelgut, umfasst. Das Handgerät 21 umfasst ferner Eingabemittel 17a als Drehschalter ausgebildet zur Betriebsartauswahl oder Temperaturauswahl für die Sohle 9, die mittels dem in oder an der Sohle 9 angebrachten Heizkörpers 13 erhitzt wird. Ferner umfasst das Handgerät 21 22 ein Eingabemittel 17b am Handgriff 14, das als Taster ausgebildet ist und zur Aktivierung des Dampfventils 22 zur Bereitstellung der Dampfzufuhr durch die Leitung 12a zur Sohle 9 bzw. zum Dampfaustritt aus den Dampfaustrittsöffnungen (nicht dargestellt) der Sohle 9 dient. Das Handgerät 21 umfasst ferner ein Eingabemittel 17c zum Einstellen bzw. zum Initialisieren des Gebläses 23. Hierbei dient in einer zweckmäßigen Ausführung das Eingabemittel 17c für die Einstellung der Blasrichtung, wobei in dem dargestellten Beispiel ein weiterer Taster 17d vorgesehen ist, mit dem die Gebläseleistung eingestellt werden kann. Der Taster 17b ist in der gezeigten Ausführung im oberen, vorderen Bereich des Handgriffs 14 angebracht, wobei sich alle Positions- und Richtungsangaben auf die betriebsgemäße Position oder Vorzugsrichtung des Gerätes 1 bzw. des Handgerätes 21 beziehen

Im Handgerät 21 ist ferner ein Temperatursensor 20 angeordnet, der die Temperatur der Sohle 9 erfasst und über eine Signalverbindung 12b zur Steuereinrichtung 18 übermittelt. Insgesamt ist es bei dieser Ausführung vorgesehen, dass auch die Zustände der Eingabemittel 17b, 17c und/oder 17a zur Steuereinrichtung 18 des Gerätes 1 übermittelt werden, als einzelne Signale oder als Datum über einen seriellen Datenbus 12b.

## Patentansprüche

1. Bügelgerät (1), umfassend
- einen Dampferzeuger (6), umfassend einen Wassertank (5), einen Boiler (7) zur Aufnahme von Wasser und einen Heizkörper (8) zum Verdampfen von im Boiler (7) aufgenommen Wassers, wobei der Boiler (7) ein Ventil (22) als Dampfausgang zum Anschluss einer Dampfleitung (12a) zur Zuführung des Dampfes zu einem an die Leitung (12a) angeschlossenem Handgerät (21) umfasst,
- ein Handgerät (21), mit
- einer Bügelsohle (9),
- einem Heizkörper (13) zum Erhitzen der Bügelsohle (9),
- einem Handgriff (14) und einem Eingabemittel (17b) zum Aktivieren und Deaktivieren des Ventils (22) zur Dampfausgabe aus dem Boiler (7),
**dadurch gekennzeichnet,**
**dass** das Handgerät (21) ferner einen Temperatursensor (20) umfasst, um die Temperatur der Sohle (9) zu erfassen und über eine Signalverbindung (12b) zur Steuereinrichtung (18) zu übermitteln, wobei die Steuereinrichtung (18) dazu eingerichtet oder programmiert ist, das Ventil (22) in Abhängigkeit des Eingabemittels (17b) und der durch den Temperatursensor (20) erfassten Temperatur zu aktivieren und zu deaktivieren, und wobei die Steuereinrichtung (18) dazu ausgebildet ist, das Ventil (22) bzw. die Dampfausgabe zu sperren, wenn die erfasste Temperatur der Sohle (9) einen vorbestimmten Grenzwert unterschreitet.

2. Bügelgerät (1) nach Anspruch 1,
**dadurch gekennzeichnet,**
**dass** der vorbestimmte Grenzwert einen Wert im Bereich 95°C bis 140°C aufweist.

3. Bügelgerät (1) nach Anspruch 1,
**gekennzeichnet durch**
einen Drucksensor (19) am oder im Boiler (7), der mit der Steuereinrichtung (18) signaltechnisch verbunden ist, wobei die Steuereinrichtung (18) dazu ausgebildet ist, abhängig vom erfassten Druck und der Dampfanforderung das Ventil (22) für die Ausgabe von Dampf aus dem Boiler (7) zu aktivieren und zu deaktivieren.

4. Bügelgerät (1) nach Anspruch 3, **dadurch gekennzeichnet,**
**dass** die Steuereinrichtung (18) dazu eingerichtet bzw. programmiert ist, bei einer erfassten Überschreitung eines vorbestimmten Druckwertes das Ventil (22) für eine vorbestimmte Dauer in einem Taktrhythmus zu aktivieren und zu deaktivieren.

5. Bügelgerät (1) nach Anspruch 1,
**dadurch gekennzeichnet,**
**dass** die Steuereinrichtung (18) dazu eingerichtet ist, den Zustand des Eingabemittels (17b) hinsichtlich des zeitlichen Verhaltens der vom Benutzer getätigten Eingabehandlungen zu überwachen und in Abhängigkeit einer erfassten Pausenzeit zwischen der letzten Dampfanforderung und der aktuellen Dampfanforderung das Ventil (22) zu aktivierten und zu deaktivieren.

6. Bügelgerät (1) nach Anspruch 3, **dadurch gekennzeichnet,**
**dass** die Steuereinrichtung (18) dazu eingerichtet bzw. programmiert ist, bei einer erfassten Überschreitung einer vorbestimmten Pausenzeit und bei einer erneuten Dampfanforderung durch eine Betätigung des Eingabemittels (17b) das Ventil (22) für eine vorbestimmte Dauer in einem Taktrhythmus zu aktivieren und zu deaktivieren.

7. Bügelgerät (1) nach Anspruch 6, **dadurch gekennzeichnet,**
**dass** die Pausenzeit auf einen Wert im Bereich im Bereich von 2 Minuten bis 10 Minuten eingestellt ist.

8. Bügelgerät (1) nach Ansprüchen 4 oder 6, **dadurch gekennzeichnet,**
**dass** die vorbestimmte Dauer im Bereich 5 bis 20 Sekunden und die Periodendauer der Taktung im Bereich 10 ms bis 100 ms eingestellt ist.

## Claims

1. Ironing device (1), comprising
- a steam generator (6) comprising a water reservoir (5), a boiler (7) for receiving water and a heating member (8) for evaporating water received in the boiler (7), the boiler (7) comprising a valve (22) as a steam outlet for connecting to a steam line (12a) for supplying the steam to a hand-held device (21) connected to the line (12a),
- a hand-held device (21), comprising
- an iron soleplate (9),
- a heating member (13) for heating the iron soleplate (9),
- a handle (14) and an input means (17b) for activating and deactivating the valve (22) in order to release steam from the boiler (7),
**characterised in that**
the hand-held device (21) further comprises a temperature sensor (20) in order to detect the temperature of the soleplate (9) and to transmit the temperature to the control means (18) via a signal connection (12b), the control means (18) being designed or programmed to activate and deactivate the valve (22) depending on the input means (17b) and the temperature detected by the temperature sensor (20), and the control means (18) being designed to block the valve (22) or the steam output if the detected temperature of the soleplate (9) does not reach a predetermined threshold value.

2. Ironing device (1) according to claim 1,
**characterised in that**
the predetermined threshold value has a value in the region of 95°C to 140°C.

3. Ironing device (1) according to claim 1, **characterised by**
a pressure sensor (19) on or in the boiler (7), which sensor is connected to the control means (18) for signalling, the control means (18) being designed to activate and deactivate the valve (22), depending on the detected pressure and steam requirement, for releasing steam from the boiler (7).

4. Ironing device (1) according to claim 3,
**characterised in that**
the control means (18) is designed or programmed to activate and deactivate the valve (22) for a predetermined duration in a cycle rhythm when a predetermined pressure value is detected to have been exceeded.

5. Ironing device (1) according to claim 1,
**characterised in that**
the control means (18) is designed to monitor the state of the input means (17b) with regard to the behaviour over time of the input actions carried out by the user and to activate and deactivate the valve (22) depending on a detected pause time between the last steam requirement and the current steam requirement.

6. Ironing device (1) according to claim 3,
**characterised in that**
the control means (18) is designed or programmed to activate and deactivate the valve (22) for a predetermined time in a cycle rhythm by operating the input means (17b) when a predetermined pause time is detected to have been exceeded and when there is another steam requirement.

7. Ironing device (1) according to claim 6,
**characterised in that**
the pause time is set to a value in the range of 2 minutes to 10 minutes.

8. Ironing device (1) according to either claim 4 or claim 6,
**characterised in that**
the predetermined duration is set in the region of 5 to 20 seconds and the period duration of the cycle is set in the region of 10 ms to 100 ms.

## Revendications

1. Appareil de repassage (1) comportant
- un générateur de vapeur (6), comportant un réservoir d'eau (5), une chaudière (7) servant à recevoir de l'eau et un corps chauffant (8) servant à l'évaporation de l'eau reçue dans la chaudière (7), la chaudière (7) comportant une soupape (22) en tant que sortie de vapeur pour le raccordement d'une conduite de vapeur (12a) servant à l'acheminement de la vapeur jusqu'à un appareil portatif (21) raccordé à la conduite (12a),
- un appareil portatif (21), doté
- d'une semelle de repassage (9),
- d'un corps chauffant (13) servant à réchauffer la semelle de repassage (9),
- d'une poignée (14) et d'un moyen d'entrée (17b) servant à activer et à désactiver la soupape (22) pour l'émission de vapeur hors de la chaudière (7),
**caractérisé en ce que**
l'appareil portatif (21) comporte en outre un capteur de température (20) afin de détecter la température de la semelle (9) et de la transmettre au dispositif de commande (18) par le biais d'une liaison de signaux (12b), le dispositif de commande (18) étant conçu ou programmé pour activer et désactiver la soupape (22) en fonction du moyen d'entrée (17b) et de la température détectée par le capteur de température (20), et le dispositif de commande (18) étant conçu pour bloquer la soupape (22) ou l'émission de vapeur lorsque la température détectée de la semelle (9) passe en dessous d'une valeur limite prédéfinie.

2. Appareil de repassage (1) selon la revendication 1,
**caractérisé en ce que**
la valeur limite prédéfinie présente une valeur dans la plage de 95 °C à 140 °C.

3. Appareil de repassage (1) selon la revendication 1, **caractérisé par**
un capteur de pression (19) sur ou dans la chaudière (7), lequel est relié au dispositif de commande (18) par liaison de signaux, le dispositif de commande (18) étant conçu pour, en fonction de la pression détectée et de la demande de vapeur, activer et désactiver la soupape (22) pour l'émission de vapeur hors de la chaudière (7).

4. Appareil de repassage (1) selon la revendication 3,
**caractérisé en ce que**
le dispositif de commande (18) est conçu ou programmé pour, en cas de dépassement détecté d'une valeur de pression prédéfinie, activer et désactiver la soupape (22) pendant une durée prédéfinie suivant un rythme cadencé.

5. Appareil de repassage (1) selon la revendication 1,
**caractérisé en ce que**
l'appareil de commande (18) est conçu pour surveiller l'état du moyen d'entrée (17b) en termes de comportement temporel des manipulations d'entrée effectuées par l'utilisateur et pour activer et désactiver la soupape (22) en fonction d'un temps de pause détecté entre la dernière demande de vapeur et la demande de vapeur actuelle.

6. Appareil de repassage (1) selon la revendication 3,
**caractérisé en ce que**
le dispositif de commande (18) est conçu ou progrmmé pour activer et désactiver la soupape (22) pendant une durée prédéfinie suivant un rythme cadencé en cas de dépassement détecté d'un temps de pause prédéfini et en cas de nouvelle demande de vapeur par un actionnement du moyen d'entrée (17b).

7. Appareil de repassage (1) selon la revendication,
**caractérisé en ce que**
le temps de pause est réglé à une valeur dans la plage de 2 minutes à 10 minutes.

8. Appareil de repassage (1) selon la revendication 4 ou 6,
**caractérisé en ce que**
la durée prédéfinie est réglée dans la plage de 5 à 20 secondes et la durée de période du cadencement est réglée dans la plage de 10 ms à 100 ms.
